# FASCICULE DE BREVET EUROPEEN

(11) **EP 4 039 120 B1**
(45) Date de publication et mention de la délivrance du brevet: **28.06.2023**
(21) Numéro de dépôt: 22151303.9
(22) Date de dépôt: 13.01.2022
(51) Int. Cl.: A44B 19/26, A44B 19/28, A47G 25/90

(54) **SYSTÈME DE FERMETURE POUR ARTICLE VESTIMENTAIRE**
VERSCHLUSSSYSTEM FÜR BEKLEIDUNGSARTIKEL
FASTENING SYSTEM FOR ITEM OF CLOTHING

(30) Priorité: 25.01.2021 FR 2100681
(43) Date de publication de la demande: 10.08.2022
(73) Titulaire: AZ Factory SAS, 75014 Paris (FR)
(72) Inventeur: ELBAZ, Alber, décédé(e) (FR)
(74) Mandataire: LLR

(56) Documents cités:
- US-A- 2 297 657
- US-A- 3 448 463
- US-A1- 2016 088 966
- US-B1- 7 111 714
- US-B1- 8 910 983

## Description

### DOMAINE TECHNIQUE DE L'INVENTION

L'invention concerne un système de fermeture pour un article vestimentaire et notamment un tel système de fermeture comportant un mécanisme de fermeture à glissière.

### ARRIÈRE-PLAN TECHNIQUE DE L'INVENTION

Dans le domaine vestimentaire, les fermetures à glissière sont largement utilisées car elles permettent d'ouvrir et fermer de manière efficace et rapide deux bords même de grandes longueurs. Toutefois, ces fermetures ont des défauts. Ainsi, elles ne sont pas esthétiquement attrayantes en laissant apparaître des dentures disgracieuses. Les dentures sont donc fréquemment cachées par des rabats textiles ce qui rend plus difficile d'ouvrir et fermer la fermeture à glissière car le curseur peut notamment s'arc-bouter le long des rabats. En outre, suivant leur positionnement sur le vêtement, typiquement dans le dos de l'utilisateur, elles peuvent être très petites pour être moins visibles ce qui les rend encore plus difficiles à manipuler. Des exemples de fermetures à glissières sont divulgués dans les documents US 2,297,657, US 3,448,463, US 7,111,741 et US 2016/088966

### RÉSUME DE L'INVENTION

L'invention a notamment pour but de proposer un système de fermeture comportant un mécanisme de fermeture à glissière qui offre un meilleur aspect esthétique tout en facilitant la manipulation de son curseur même si ce dernier est de faibles dimensions et/ou que le mécanisme de fermeture à glissière est situé au voisinage des omoplates de l'utilisateur.

À cet effet, l'invention se rapporte à un système de fermeture pour un article vestimentaire comportant un mécanisme de fermeture à glissière comprenant deux dentures décalées, de formes complémentaires et destinées à s'emboîter, et un curseur comportant deux chemins de came destiné à emboîter ou déboîter les dentures suivant son sens de déplacement, caractérisé en ce que le système de fermeture comporte en outre un dispositif de préhension monté entre le curseur et un autre élément du mécanisme de fermeture à glissière de manière à masquer au moins partiellement le mécanisme de fermeture à glissière dans une position uniquement soumise à la gravité, dite de repos, et à faciliter la manipulation du curseur lorsqu'il est dans une position soumise à la contrainte d'un utilisateur, dite de manipulation.

Selon une alternative, l'autre élément du mécanisme de fermeture à glissière peut être une boucle montée à une extrémité des dentures opposée à celle où est le curseur quand il ferme totalement le mécanisme de fermeture à glissière ou un autre curseur monté sur les mêmes dentures que le curseur.

Avantageusement selon l'invention, le dispositif de préhension peut rester solidaire du mécanisme de fermeture à glissière si l'utilisateur le souhaite, c'est-à-dire notamment qu'il n'a pas besoin d'être stocké par l'utilisateur (poche, meuble, etc.). Cela permet avantageusement que le dispositif de préhension « tombe » sur le mécanisme de fermeture à glissière de manière à le masquer au moins partiellement, voire totalement dans le cas où les dentures sont orientées dans la direction où s'exerce la gravité. On comprend que le dispositif de préhension est donc choisi pour être esthétiquement plus attrayant que les dentures du mécanisme de fermeture à glissière de manière à participer favorablement à l'harmonie et, plus généralement, au style de l'article sur lequel il est monté.

En outre, le dispositif de préhension permet également de faciliter la manipulation d'au moins un curseur du mécanisme de fermeture à glissière même si ce dernier est de faibles dimensions et/ou que le mécanisme de fermeture à glissière est situé au voisinage des omoplates de l'utilisateur. En effet, le montage en deux positions du mécanisme de fermeture à glissière permet à l'utilisateur de toujours pouvoir attraper le dispositif de préhension et d'agir, par le bras de levier du dispositif de préhension, sur le curseur afin de facilement manipuler à distance le mécanisme de fermeture à glissière qui ne pourrait pas en temps normal être atteint par les mains de l'utilisateur à cause de l'amplitude mécanique limitée des membres supérieurs de l'utilisateur.

L'invention peut également comporter l'une ou plusieurs des caractéristiques optionnelles suivantes, prises seules ou en combinaison.

Le dispositif de préhension peut présenter une longueur au moins cinq pourcents supérieure à celle des dentures afin d'encore faciliter sa préhension en position de manipulation même quand le système de fermeture est dans le dos de l'utilisateur. On comprend que cette longueur supplémentaire peut notamment permettre à l'utilisateur d'intentionnellement se pencher pour que le dispositif de préhension glisse jusqu'à sa main.

Le dispositif de préhension comporte préférentiellement un élément de préhension déformable aussi bien en position de repos afin de suivre la direction de la gravité, qu'en position de manipulation afin de suivre la direction de la contrainte de l'utilisateur et de transmettre la contrainte au curseur. L'élément de préhension déformable peut ainsi être formé par un tortis ou une chaîne, c'est-à-dire un enchevêtrement de fils ou de maillons, apportant une résistance à la traction tout en étant facilement déformable afin de suivre les mouvements du mécanisme de fermeture à glissière notamment en position de repos. L'élément de préhension peut ainsi être formé, par exemple, à base de fibres textiles synthétiques et/ou naturelles, et/ou à base de métal.

Le dispositif de préhension peut comporter un premier élément d'attache destiné à être relié au curseur et un deuxième élément d'attache destiné à être relié à l'autre élément, c'est-à-dire la boucle ou l'autre curseur, du mécanisme de fermeture à glissière. Ces éléments d'attache permettent par exemple à l'élément de préhension d'être relié à deux positions du mécanisme de fermeture à glissière de manière articulée ou non, de manière permanente ou non.

Ainsi, chaque élément d'attache peut comporter un doigt élastique fermant une boucle pour, par exemple, former un mousqueton apte à sélectivement rendre solidaire chaque élément d'attache au mécanisme de fermeture à glissière, c'est-à-dire qu'au moins un des éléments d'attache peut être temporairement désolidarisé du mécanisme de fermeture à glissière pour offrir un plus grand mouvement de traction du curseur voire que les deux éléments d'attache soient désolidarisés pour remplacer l'élément de préhension ou plus globalement le dispositif de préhension pour modifier le style de l'article vestimentaire.

Le système de fermeture peut en outre comporter au moins un dispositif de fermeture secondaire afin de limiter l'écartement entre les dentures en cas de déboîtement accidentelle de ces dernières. Typiquement, chaque dispositif de fermeture secondaire peut comporter un ensemble boucle - crochet ou un ensemble bouton - boutonnière.

L'invention se rapporte également à un article vestimentaire dont des bords sont attachés par un système de fermeture tel que présenté plus haut.

### BRÈVE DESCRIPTION DES DESSINS

D'autres particularités et avantages de l'invention ressortiront clairement de la description qui en est faite ci-après, à titre indicatif et nullement limitatif, en référence aux dessins annexés, dans lesquels :
- la figure 1 est une vue de face d'un premier mode de réalisation d'un système de fermeture selon l'invention en position fermée ;
- la figure 2 est une vue de face du premier mode de réalisation d'un système de fermeture selon l'invention en position partiellement ouverte ;
- la figure 3 est une vue de face d'un deuxième mode de réalisation d'un système de fermeture selon l'invention en position de repos ;
- la figure 4 est une vue de face du deuxième mode de réalisation d'un système de fermeture selon l'invention en position partiellement ouverte en parties supérieure et inférieure ;
- la figure 5 est une vue de derrière d'un utilisateur en phase de manipulation d'un système de fermeture d'un article vestimentaire selon l'invention.

### DESCRIPTION DÉTAILLÉE D'AU MOINS UN MODE DE RÉALISATION DE L'INVENTION

Sur les différentes figures, les éléments identiques ou similaires portent les mêmes références, éventuellement additionnés d'un indice. La description de leur structure et de leur fonction n'est donc pas systématiquement reprise.

Dans tout ce qui suit, les termes « supérieur », « inférieur », « gauche », « droit », « au-dessus », « en-dessous », « vers l'avant » et « vers l'arrière » s'entendent généralement par rapport au sens de représentation des figures.

Par « mécanisme 1 de fermeture à glissière », on entend tous les types de fermeture du type « Fermeture Éclair^{®} », « tirette » ou « fermeture à crémaillère » (en anglais « zipper », « zip », « fly », « dingy », « zip fastener » ou « clasp locker ») comportant classiquement deux dentures 9, 10 décalées, de formes complémentaires et destinées à s'emboîter, un curseur 11 comportant deux chemins de came destinés, suivant son sens de déplacement, à respectivement emboîter ou déboîter les dentures 9, 10 et, éventuellement, un élément 12 de déplacement destiné à manipuler le curseur 11.

Par « article 22 vestimentaire », on entend tous les types d'articles de mode, à base par exemple de matière textile et/ou de cuir, comme une étoffe, une chaussure telle qu'une jambière ou un vêtement tel qu'une robe.

L'invention est destinée à s'appliquer dans le domaine de la mode en général. À titre nullement limitatif, l'article 22 vestimentaire peut ainsi former tout ou partie d'un article de maroquinerie, d'un article de tissage, d'un article de bijouterie ou d'un article de joaillerie comme une fermeture de cartable, une fermeture de sac à main, une fermeture d'étoffe, une fermeture de bracelet ou une fermeture d'harnachement équestre. Bien entendu, l'invention peut s'appliquer à d'autres domaines utilisant une fermeture sans sortir du cadre de l'invention.

L'invention a notamment pour but de proposer un système 1 de fermeture comportant un mécanisme 3 de fermeture à glissière qui offre un meilleur aspect esthétique tout en facilitant la manipulation de son curseur 11, 11a, 11b même si ce dernier est de faibles dimensions et/ou que le mécanisme 3 de fermeture à glissière est situé au voisinage des omoplates de l'utilisateur 21 comme visible à la figure 5.

Le mécanisme 3 de fermeture à glissière comprend deux dentures 9, 10 décalées, de formes complémentaires et destinées à s'emboîter. De manière habituelle, au moins un curseur 11, 11a, 11b comportant deux chemins de came (non représenté car connu de l'état de la technique) destinés, suivant son sens de déplacement, à respectivement emboîter ou déboîter les dents des dentures 9, 10 entre elles. En outre, à chaque extrémité des dentures 9, 10, des éléments 17, 18 de butée des dentures 9, 10 bornent préférentiellement le déplacement de chaque curseur 11, 11a, 11b. Enfin, de manière optionnelle, chaque curseur 11, 11a, 11b peut en outre comporter un élément 12 de déplacement. De manière connue, l'élément 12 de déplacement peut être une platine montée pivotante sur le curseur 11, 11a, 11b et être destiné à déplacer plus facilement le curseur 11, 11a, 11b le long des dentures 9, 10.

Selon un premier mode de réalisation de l'invention illustré aux figures 1 et 2, le système 1 de fermeture comporte avantageusement un dispositif 5 de préhension monté entre le curseur 11 et un autre élément du mécanisme 3 de fermeture à glissière. Dans ce premier mode de réalisation, l'autre élément du mécanisme 3 de fermeture à glissière est une boucle 13 solidaire de l'élément unique 18 de butée inférieure du curseur 11. On comprend donc que le dispositif 5 de préhension est apte à masquer au moins partiellement le mécanisme 3 de fermeture à glissière quand il est uniquement soumis à la gravité, c'est-à-dire sa position de repos (mieux illustrée à la figure 3 du deuxième mode de réalisation). En outre, il permet de faciliter la manipulation du curseur 11 lorsqu'il est soumis à la contrainte d'un utilisateur 21, c'est-à-dire sa position de manipulation comme mieux illustrée aux figures 2 et 5.

Avantageusement selon l'invention, le dispositif 5 de préhension peut rester solidaire du mécanisme 3 de fermeture à glissière si l'utilisateur 21 le souhaite, c'est-à-dire notamment n'a pas besoin d'être stocké par l'utilisateur 21 (poche, meuble, etc.). Cela permet avantageusement que le dispositif 5 de préhension « tombe » sur le mécanisme 3 de fermeture à glissière de manière à le masquer au moins partiellement, voire totalement dans le cas où les dentures 9, 10 sont orientées dans la direction où s'exerce la gravité, c'est-à-dire verticalement aux figures 1, 2 et 5. On comprend que le dispositif 5 de préhension est donc choisi pour être esthétiquement plus attrayant que les dentures 9, 10 du mécanisme 3 de fermeture à glissière de manière à participer favorablement à l'harmonie et, plus généralement, au style de l'article 22 sur lequel il est monté.

En outre, le dispositif 5 de préhension permet également de faciliter la manipulation du curseur 11 du mécanisme 3 de fermeture à glissière même si ce dernier est de faibles dimensions et/ou que le mécanisme 3 de fermeture à glissière est situé au voisinage des omoplates de l'utilisateur 21 comme visible à la figure 5. En effet, le montage en deux positions du mécanisme 3 de fermeture à glissière permet à l'utilisateur 21 de toujours pouvoir attraper le dispositif 5 de préhension et agir, par le bras de levier de ce dernier, sur le curseur 11 afin de facilement manipuler à distance le mécanisme 3 de fermeture à glissière qui ne pourrait pas en temps normal être atteint par les mains de l'utilisateur à cause de l'amplitude mécanique limitée des membres supérieurs de l'utilisateur 21.

Comme visible aux figures 1 et 2, le dispositif 5 de préhension présente préférentiellement une longueur au moins cinq pourcents supérieure à celle des dentures 9, 10 afin d'encore faciliter sa préhension en position de manipulation même quand le système 3 de fermeture est dans le dos de l'utilisateur 21 et totalement fermé comme visible à la figure 1. On comprend que cette longueur supplémentaire peut notamment permettre à l'utilisateur 21 d'intentionnellement se pencher pour que le dispositif 5 de préhension glisse jusqu'à sa main.

Dans l'exemple particulier de la figure 5, la longueur du dispositif 5 de préhension présente une longueur vingt pourcents supérieure à celle des dentures 9, 10 essentiellement pour des considérations esthétiques. En effet, il a été déterminé que l'amélioration est satisfaisante à partir de cinq pourcents sans avoir vraiment de borne supérieure limite sans sortir du cadre de l'invention, c'est-à-dire peut comporter par exemple une longueur égale à cinq, six, sept, huit, neuf, dix, onze, douze, treize, quatorze, quinze, seize, dix-sept, dix-huit, dix-neuf ou vingt pourcents supérieure à celle des dentures 9, 10. Il est toutefois à noter que plus la longueur est supérieure à celle des dentures 9, 10 plus l'utilisateur 21 pourra aisément manipuler le dispositif 5 de préhension.

Le dispositif 5 de préhension comporte préférentiellement un élément 15 de préhension déformable aussi bien en position de repos afin de suivre la direction de la gravité, qu'en position de manipulation afin de suivre la direction de la contrainte de l'utilisateur 21 et de transmettre la contrainte au curseur 11. Dans l'exemple des figures 1 et 2, l'élément 15 de préhension déformable est une chaîne, c'est-à-dire un enchevêtrement de maillons, apportant une résistance à la traction tout en étant facilement déformable afin de suivre les mouvements du mécanisme 3 de fermeture à glissière notamment en position de repos.

Le dispositif 5 de préhension comporte un premier élément 14 d'attache destiné à être relié au curseur 11 par attache à l'élément 12 de déplacement et un deuxième élément 16 d'attache destiné à être relié à la boucle 13. Ces éléments 14, 16 d'attache permettent par exemple à l'élément 15 de préhension d'être relié à deux positions du mécanisme de fermeture à glissière de manière articulée et de manière non permanente. En effet, dans l'exemple illustré aux figures 1 et 2, chaque élément 14, 16 d'attache comporte un doigt élastique fermant une boucle formant un mousqueton apte à sélectivement rendre solidaire chaque élément 14, 16 d'attache au mécanisme de fermeture à glissière, c'est-à-dire qu'au moins un des éléments 14, 16 d'attache peut être temporairement désolidarisé du mécanisme 3 de fermeture à glissière pour offrir un plus grand mouvement de traction du curseur voire que les deux éléments 14, 16 d'attache soient désolidarisés pour remplacer l'élément 15 de préhension ou plus globalement le dispositif 5 de préhension pour modifier le style de l'article 22 vestimentaire.

Dans l'exemple illustré aux figures 1 et 2, le système 1 de fermeture comporte en outre un dispositif 7 de fermeture secondaire afin de limiter l'écartement entre les dentures 9, 10 en cas de déboîtement accidentelle de ces dernières. Aux figures 1 et 2, le dispositif 7 de fermeture secondaire comporte un ensemble boucle 19 - crochet 20 permettant de maintenir (figure 1) un écartement maximal entre les éléments 17 de butée supérieure des dentures 9, 10 ou laisser libre (figure 2) l'écartement entre les éléments 17 de butée supérieure des dentures 9, 10.

Selon un deuxième mode de réalisation de l'invention illustré aux figures 3 et 4, le système 1 de fermeture comporte avantageusement un dispositif 5 de préhension monté entre un premier curseur 11a et un deuxième curseur 11b monté, de manière antagoniste au premier curseur 11a, sur les mêmes dentures 9, 10 que le premier curseur 11a du même mécanisme 3 de fermeture à glissière. Ce dernier comprend des éléments 18 de butée inférieures du deuxième curseur 11b sensiblement symétriques aux éléments 17 de butée supérieures du premier curseur 11a. On comprend donc que le deuxième mode de réalisation s'écarte essentiellement du premier mode de réalisation par le fait que les deux positions d'attache au mécanisme 3 de fermeture à glissière sont mobiles par rapport aux dentures 9, 10. On comprend donc que le dispositif 5 de préhension du deuxième mode de réalisation possède donc les mêmes effets techniques et avantages que le premier mode de réalisation.

L'invention n'est pas limitée aux modes de réalisation et variantes présentés et d'autres modes de réalisation et variantes apparaîtront clairement à l'homme du métier. Ainsi, les modes de réalisation et variantes sont combinables entre eux sans sortir du cadre de l'invention. À titre nullement limitatif, chaque dispositif 7 de fermeture secondaire ne saurait se limiter à un seul ensemble boucle - crochet mais en comporter davantage et/ou comporter en addition ou en substitution au moins un ensemble bouton - boutonnière ou un autre type de fermeture sans sortir du cadre de l'invention.

En outre, un dispositif 7 de fermeture secondaire afin de limiter l'écartement entre les dentures 9, 10 à un autre endroit qu'en partie supérieure comme les deux modes de réalisation précédemment décrits. À titre d'exemple, un dispositif 7 de fermeture secondaire pourrait être présent aussi bien en partie supérieure qu'en partie inférieure pour éviter le déboîtement accidentelle des dentures 9, 10.

Bien entendu, les positions d'attache au mécanisme 3 de fermeture à glissière pourrait être différentes de ceux présentés dans la présente description sans sortir du cadre de l'invention. À titre d'exemple nullement limitatif, l'autre élément du mécanisme de fermeture à glissière pourrait être un des éléments 17, 18 de butée des dentures 9, 10.

Enfin, chaque élément 14, 16 d'attache pourrait être directement relié au curseur 11, 11a, 11b de manière pivotante, c'est-à-dire qu'il pourrait par exemple ne pas avoir d'attache à l'élément 12 de déplacement et/ou ne pas être détachable du curseur 11, 11a, 11b ou de la boucle 13 sans sortir du cadre de l'invention.

## Revendications

1. Système (1) de fermeture pour un article (22) vestimentaire comportant un mécanisme (3) de fermeture à glissière comprenant deux dentures (9, 10) décalées, de formes complémentaires et destinées à s'emboîter, et un curseur (11) comportant deux chemins de came destiné à emboîter ou déboîter les dentures (9, 10) suivant son sens de déplacement, tel **que** le système de fermeture comporte en outre un dispositif (5) de préhension monté entre le curseur (11) et une boucle montée à une extrémité (18) des dentures (9, 10) du mécanisme (3) de fermeture à glissière de manière à masquer au moins partiellement le mécanisme (3) de fermeture à glissière dans une position uniquement soumise à la gravité, dite de repos, et à faciliter la manipulation du curseur (11) lorsqu'il est dans une position soumise à la contrainte d'un utilisateur, dite de manipulation.

2. Système (1) de fermeture selon la revendication précédente, dans lequel le dispositif (5) de préhension comporte un premier élément (14) d'attache destiné à être relié au curseur (11) et un deuxième élément (16) d'attache destiné à être relié à la boucle (13) du mécanisme (3) de fermeture à glissière.

3. Système (1) de fermeture selon la revendication précédente, dans lequel chaque élément (14, 16) d'attache comporte un doigt élastique fermant une boucle afin de sélectivement rendre solidaire chaque élément (14, 16) d'attache au mécanisme (3) de fermeture à glissière.

4. Système (1) de fermeture pour un article (22) vestimentaire comportant un mécanisme (3) de fermeture à glissière comprenant deux dentures (9, 10) décalées, de formes complémentaires et destinées à s'emboîter, et un curseur (11) comportant deux chemins de came destiné à emboîter ou déboîter les dentures (9, 10) suivant son sens de déplacement, **caractérisé en ce que** le système de fermeture comporte en outre un dispositif (5) de préhension monté entre le curseur (11) et un autre curseur monté sur les mêmes dentures (9, 10) que ledit curseur (11) du mécanisme (3) de fermeture à glissière de manière à masquer au moins partiellement le mécanisme (3) de fermeture à glissière dans une position uniquement soumise à la gravité, dite de repos, et à faciliter la manipulation du curseur (11) lorsqu'il est dans une position soumise à la contrainte d'un utilisateur, dite de manipulation.

5. Système (1) de fermeture selon la revendication précédente, dans lequel le dispositif (5) de préhension comporte un premier élément (14) d'attache destiné à être relié au curseur (11) et un deuxième élément (16) d'attache destiné à être relié à l'autre curseur (11b) du mécanisme (3) de fermeture à glissière.

6. Système (1) de fermeture selon la revendication précédente, dans lequel chaque élément (14, 16) d'attache comporte un doigt élastique fermant une boucle afin de sélectivement rendre solidaire chaque élément (14, 16) d'attache au mécanisme (3) de fermeture à glissière.

7. Système (1) de fermeture selon l'une des revendications précédentes, dans lequel le dispositif (5) de préhension présente une longueur au moins cinq pourcents supérieure à celle des dentures (9, 10) afin d'encore faciliter sa préhension en position de manipulation même quand le système (1) de fermeture est dans le dos de l'utilisateur.

8. Système (1) de fermeture selon l'une des revendications précédentes, dans lequel le dispositif (5) de préhension comporte un élément (15) de préhension déformable aussi bien en position de repos afin de suivre la direction de la gravité, qu'en position de manipulation afin de suivre la direction de la contrainte de l'utilisateur et de transmettre la contrainte au curseur (11).

9. Système (1) de fermeture selon la revendication précédente, dans lequel l'élément (15) de préhension déformable est formé par un tortis ou une chaîne.

10. Système (1) de fermeture selon l'une des revendications précédentes, comportant au moins un dispositif (7) de fermeture secondaire afin de limiter l'écartement entre les dentures (9, 10) en cas de déboîtement accidentel de ces dernières.

11. Article (22) vestimentaire dont des bords sont attachés par un système (1) de fermeture, **caractérisé en ce que** le système (1) de fermeture est selon l'une des revendications précédentes.

## Patentansprüche

1. Verschlusssystem (1) für einen Bekleidungsartikel (22), aufweisend einen Reißverschlussmechanismus (3), umfassend zwei versetzte Zahnungen (9, 10) mit komplementären Formen, die dazu bestimmt sind, in Eingriff zu kommen, und einen Schieber (11) mit zwei Nockenbahnen, der dazu bestimmt ist, mit den Zahnungen (9, 10) je nach seiner Bewegungsrichtung in Eingriff oder außer Eingriff zu kommen, dergestalt, dass das Verschlusssystem ferner eine Greifvorrichtung (5) aufweist, die zwischen dem Schieber (11) und einer Schlaufe, die an einem Ende (18) der Zahnungen (9, 10) des Reißverschlussmechanismus (3) derart montiert ist, dass sie den Reißverschlussmechanismus (3) in einer Stellung, die einzig der Schwerkraft unterliegt, so genannte Ruhestellung, wenigstens teilweise verdeckt und dass sie die Handhabung des Schiebers (11) vereinfacht, wenn er in einer Stellung ist, die der Beanspruchung durch einen Benutzer unterliegt, so genannte Handhabungsstellung.

2. Verschlusssystem (1) nach dem vorhergehenden Anspruch, wobei die Greifvorrichtung (5) ein erstes Verbindungselement (14), das dazu bestimmt ist, mit dem Schieber (11) verbunden zu werden, und ein zweites Verbindungselement (16), das dazu bestimmt ist, mit der Schlaufe (13) des Reißverschlussmechanismus (3) verbunden zu werden, aufweist.

3. Verschlusssystem (1) nach dem vorhergehenden Anspruch, wobei jedes Verbindungselement (14, 16) einen elastischen Finger aufweist, der eine Schlaufe schließt, um selektiv jedes Verbindungselement (14, 16) mit dem Reißverschlussmechanismus (3) fest zu verbinden.

4. Verschlusssystem (1) für einen Bekleidungsartikel (22), aufweisend einen Reißverschlussmechanismus (3), umfassend zwei versetzte Zahnungen (9, 10) mit komplementären Formen, die dazu bestimmt sind, in Eingriff zu kommen, und einen Schieber (11) mit zwei Nockenbahnen, der dazu bestimmt ist, mit den Zahnungen (9, 10) je nach seiner Bewegungsrichtung in Eingriff oder außer Eingriff zu kommen, **dadurch gekennzeichnet, dass** das Verschlusssystem ferner eine Greifvorrichtung (5) aufweist, die zwischen dem Schieber (11) und einem weiteren Schieber, der auf denselben Zahnungen (9, 10) wie der Schieber (11) des Reißverschlussmechanismus (3) derart montiert ist, dass sie den Reißverschlussmechanismus (3) in einer Stellung, die einzig der Schwerkraft unterliegt, so genannte Ruhestellung, wenigstens teilweise verdeckt und dass sie die Handhabung des Schiebers (11) vereinfacht, wenn er in einer Stellung ist, die der Beanspruchung durch einen Benutzer unterliegt, so genannte Handhabungsstellung.

5. Verschlusssystem (1) nach dem vorhergehenden Anspruch, wobei die Greifvorrichtung (5) ein erstes Verbindungselement (14), das dazu bestimmt ist, mit dem Schieber (11) verbunden zu werden, und ein zweites Verbindungselement (16), das dazu bestimmt ist, mit dem weiteren Schieber (11b) des Reißverschlussmechanismus (3) verbunden zu werden, aufweist.

6. Verschlusssystem (1) nach dem vorhergehenden Anspruch, wobei jedes Verbindungselement (14, 16) einen elastischen Finger aufweist, der eine Schlaufe schließt, um selektiv jedes Verbindungselement (14, 16) mit dem Reißverschlussmechanismus (3) fest zu verbinden.

7. Verschlusssystem (1) nach einem der vorhergehenden Ansprüche, wobei die Greifvorrichtung (5) eine Länge aufweist, die um wenigstens fünf Prozent größer ist als die der Zahnungen (9, 10), um ihr Ergreifen in Handhabungsstellung selbst dann zu vereinfachen, wenn das Verschlusssystem (1) auf dem Rücken des Benutzers ist.

8. Verschlusssystem (1) nach einem der vorhergehenden Ansprüche, wobei die Greifvorrichtung (5) ein Greifelement (15) aufweist, das verformbar ist sowohl in Ruhestellung, um der Richtung der Schwerkraft zu folgen, als auch in Handhabungsstellung, um der Richtung der Beanspruchung durch den Benutzer zu folgen und die Beanspruchung auf den Schieber (11) zu übertragen.

9. Verschlusssystem (1) nach dem vorhergehenden Anspruch, wobei die verformbare Greifvorrichtung (5) von einem Fadengeflecht oder einer Kette gebildet ist.

10. Verschlusssystem (1) nach einem der vorhergehenden Ansprüche, aufweisend wenigstens eine sekundäre Verschlussvorrichtung (7), um den Abstand zwischen den Zahnungen (9, 10) zu beschränken, falls diese letzten versehentlich außer Eingriff kommen.

11. Bekleidungsartikel (22), dessen Ränder durch ein Verschlusssystem (1) verbunden sind, **dadurch gekennzeichnet, dass** das Verschlusssystem (1) nach einem der vorhergehenden Ansprüche ausgestaltet ist.

## Claims

1. Fastening system (1) for an item (22) of clothing having a zip fastening mechanism (3) comprising two offset rows of teeth (9, 10), of complementary shapes and intended to mesh with each other, and a slider (11) comprising two camways intended to mesh or separate the teeth (9, 10) depending on its direction of movement, such that the fastening system further comprises a gripping device (5) mounted between the slider (11) and a loop mounted at one end (18) of the teeth (9, 10) of the zip fastening mechanism (3) so as to hide at least partially the zip fastening mechanism (3) in a position subject only to gravity, called the rest position, and to make it easier to handle the slider (11) when it is in a position subject to the force of a user, called the handling position.

2. Fastening system (1) according to the preceding claim, wherein the gripping device (5) comprises a first attachment element (14) intended to be connected to the slider (11) and a second attachment element (16) intended to be connected to the loop (13) of the zip fastening mechanism (3).

3. Fastening system (1) according to the preceding claim, wherein each attachment element (14, 16) comprises a spring pin closing a loop to selectively connect each attachment element (14, 16) to the zip fastening mechanism (3).

4. Fastening system (1) for an item (22) of clothing having a zip fastening mechanism (3) comprising two offset rows of teeth (9, 10), of complementary shapes and intended to mesh with each other, and a slider (11) comprising two camways intended to mesh or separate the teeth (9, 10) depending on its direction of movement, **characterised in that** the fastening system further comprises a gripping device (5) mounted between the slider (11) and another slider mounted on the same teeth (9, 10) as said slider (11) of the zip fastening mechanism (3) so as to hide at least partially the zip fastening mechanism (3) in a position subject only to gravity, called the rest position, and to make it easier to handle the slider (11) when it is in a position subject to the force of a user, called the handling position.

5. Fastening system (1) according to the preceding claim, wherein the gripping device (5) comprises a first attachment element (14) intended to be connected to the slider (11) and a second attachment element (16) intended to be connected to the other slider (11 b) of the zip fastening mechanism (3).

6. Fastening system (1) according to the preceding claim, wherein each attachment element (14, 16) comprises a spring pin closing a loop to selectively connect each attachment element (14, 16) to the zip fastening mechanism (3).

7. Fastening system (1) according to one of the preceding claims, wherein the length of the gripping device (5) is at least five percent greater than that of the teeth (9, 10) to once again make it easier to grip it in the handling position even when the fastening system (1) is in the back of the user.

8. Fastening system (1) according to one of the preceding claims, wherein the gripping device (5) comprises a gripping element (15) that is deformable both in the rest position to follow the direction of gravity and in the handling position to follow the direction of the force of the user and transmit the force to the slider (11).

9. Fastening system (1) according to the preceding claim, wherein the deformable gripping element (15) consists of a twisted cord or a chain.

10. Fastening device (1) according to one of the preceding claims, comprising at least one secondary fastening device (7) in order to limit the distance between the teeth (9, 10) if they accidentally become separated.

11. Item (22) of clothing having edges attached by a fastening system (1), **characterised in that** the fastening system (1) is according to one of the preceding claims.
